# EUROPÄISCHE PATENTSCHRIFT

(11) **EP 0 270 739 B1**
(45) Veröffentlichungstag und Bekanntmachung des Hinweises auf die Patenterteilung: **17.07.1991**
(21) Anmeldenummer: 87111098.7
(22) Anmeldetag: 31.07.1987
(51) Int. Cl.: A47K 3/22

(54) **Trennwand für Dusche**
Shower partition
Cloison pour douche

(30) Priorität: 22.11.1986 DE 3639990
(43) Veröffentlichungstag der Anmeldung: 15.06.1988
(73) Patentinhaber: Munch, Paul-Jean, F-68910 Labaroche (FR)
(72) Erfinder: Munch, Paul-Jean, F-68910 Labaroche (FR)
(74) Vertreter: Patent- und Rechtsanwaltssozietät, Schmitt, Maucher & Börjes

(56) Entgegenhaltungen:
- AU-B- 559 741
- DE-A- 2 952 574
- DE-A- 3 008 826
- DE-U- 7 343 716
- DE-U- 8 631 357
- US-A- 1 708 545
- US-A- 2 331 822
- US-A- 3 111 208
- US-A- 3 390 486

## Beschreibung

Die Erfindung betrifft eine Trennwand für Dusche mit wenigstens zwei in Form einer Falttüre gegeneinander und gegenüber einer festen Lagerung bewegbaren Schwenkteilen, wobei ein erster Schwenkteil mit einem vertikalen Längsrand schwenkbar an der festen Lagerung, insbesondere einer Gebäudewand, angeordnet ist und an seinem der festen Lagerung abgewandten vertikalen Längsrand die Schwenklagerung für den zweiten, beim Öffnen in entgegengesetzter Richtung zu ihm schwenkbaren Schwenkteil trägt, wobei oberhalb der Schwenkteile eine Schiene angeordnet ist und der zweite Schwenkteil mittels wenigstens eines Halteelementes an der Schiene geführt und aufgehängt ist, welches Halteelement relativ zu der Schiene verschiebbar und mit seinem an dem Schwenkteil angreifenden Verankerungselement drehbar ist, die beiden Schwenkteile aus rahmenlosen Glasscheiben bestehen und ihre unteren horizontalen Ränder frei hängen.

Eine derartige Trennwand ist aus DE-U 73 43 716 bekannt. Zum Öffnen der Falttüre ist dabei der erste Schwenkteil in das Innere einer Duschkabine gegen die feste Gebäudewand hin schwenkbar, während gleichzeitig der zweite Schwenkteil entgegengesetzt schwenkbar und an seiner oberen Aufhängung in Richtung zu der Gebäudewand verschiebbar ist. Die erfordert gewisse Kräfte und bewirkt entsprechende Momente an den Schwenklagern, woraus ein gewisser Kraftbedarf beim Öffnen resultiert. Da bei dieser vorbekannten Trennwand lediglich ein knopfartiger Handgriff in der Nähe des freien Längsrandes des zweiten Schwenkteiles vorhanden ist, kann das Öffnen schwierig sein, insbesondere wenn man sich im Inneren der Duschkabine befindet und die miteinander verbundenen Längsränder der beiden Schwenkteile nach Innen hereinziehen und gleichzeitig den zweiten Schwenkteil verschieben muß. Dies ist vor allem deshalb schwierig, weil die Schwenkteile in ansich vorteilhafter Weise an ihrem unteren Rand frei hängen, was die Reinigung begünstigt, aber die gesamte Führung der Öffnungsbewegung auf die Scharniere der Schwenklagerungen und die obere Aufhängung des zweiten Schwenkteiles konzentriert. Es kann deshalb zu Verkantungen und daraus resultierend zu Überlastungen der Aufhängungen kommen. Dies wird noch dadurch begünstigt, daß vor allem in geöffneter Position das Gewicht der Falttüre einseitig von der Aufhängung und den Scharnieren aufgenommen werden muß. In vollständig geöffnetem Zustand kann der dem Längsrand des zweiten Schwenkteiles nahe Handgriff-Knopf störend sein und ein vollständiges Falten des zweiten Schwenkteiles gegen den ersten Schwenkteil verhindern.

Aus der schon länger bekannten US-A - 3 111 2o8 ist eine Trennwand für Duschkabinen bekannt, bei welcher mit stabilisierendem Rahmen umschlossene Schwenkteile eine Falttüre bilden. Somit ist die Reinigung dieser Schwenkteile erschwert. Darüber hinaus benötigen Halterahmen jeweils an den Gebäudewänden einen beachtlichen Teil der Öffnung, verkleinern also den Einstieg in die Duschkabine. Würde jedoch der Halterahmen bzw. das Halteprofil an der festen Gebäudewand weggelassen, würde der zum Öffnen an dem zweiten Schwenkteil befindliche Handgriff in Offenstellung mit der Gebäudewand kollidieren oder ein völliges Öffnen der Falttüre verhindern.

Es besteht deshalb die Aufgabe, eine Trennwand der eingangs erwähnten Art zu schaffen, bei welcher die Vorteile rahmenloser Schwenkteile erhalten bleibt, deren Gewichtskräfte weitgehend gleichmäßig auf die Aufhängung und die Scharniere verteilt werden können und bei welcher die zum Falten und Verschieben beim Öffnen erforderlichen Kräfte bestmöglich über Handgriffe eingeleitet werden können, ohne daß die Handgriffe das vollständige Falten und Öffnen behindern.

Die Lösung dieser scheinbar widersprüchligen Aufgabe besteht darin, daß der Horizontal-Querschnitt des zweiten Schwenkteiles um einen Überstand länger als der des ersten Schwenkteiles ist, daß im Bereich des seitlichen Überstandes des zweiten Schwenkteiles gegenüber dem ersten Schwenkteil unter dem oberen Rand des zweiten Schwenkteiles ein Handgriff oder dergleichen für die Betätigung der Falttüre von der den Mittelscharnieren abgewandten Seite her angeordnet ist und daß an der in zusammengefaßtem Zustand außenliegenden Oberfläche des zweiten Schwenkteiles ein in den Faltbereich reichender zweiter Handgriff vorgesehen ist.

Durch diese Merkmalskombination können rahmenlose Glasscheiben als Schwenkteile problemlos so aufgehängt werden, daß die Kräfte besser verteilt werden, was vor allem auch durch den Überstand des zweiten Schwenkteiles gegenüber seiner Aufhängung erreicht wird. Dieser Überstand läßt bei geöffneter Falttüre zwischen sich und der festen Lagerung einen Hohlraum entstehen, der vor allem auch durch den ersten Schwenkteil verursacht wird. Dieser Hohlraum kann in vorteilhafter Weise für die Anordnung des Handgriffes an dem zweiten Schwenkteil ausgenutzt werden, der die Betätigung der Trennwand beim Verschwenken erleichtert, aber die vollständige Faltung in Öffnungsposition nicht behindert. Der Überstand hat somit eine Doppelfunktion. Es ergibt sich nämlich einerseits die günstige Einleitung der Gewichtskräfte mit einer guten statischen Aufteilung einerseits auf das Halteelement und andererseits auf die Scharniere oder Gelenke, während dennoch für die Bedienung der Schwenkteile ein sehr günstiger Platz für einen Handgriff geschaffen wird, der auch bei völlig gefalteter Anordnung vorhanden ist, weil die beiden Schwenkteile und ihre Schwenklagerungen in gefaltetem Zustand beispielsweise gegenüber einer Gebäudewand so viel Abstand erzeugen, daß der äußere Schwenkteil im Bereich seines Überstandes dann mit der Gebäudewand oder dergleichen den Hohlraum bildet, in dem der erwähnte Handgriff Platz findet, wobei natürlich dieser Handgriff nicht mehr als die Breite dieses Hohlraumes gegenüber dem Schwenkteil übersteht.

Durch den zweiten Handgriff wird die Bedienbarkeit beim ersten Öffnen vor allem auch von der Innenseite der Duschkabine her leichter, wobei nämlich eine kombinierte Schwenkund Schiebbewegung an dem zweiten Schwenkteil erforderlich ist, die über die Scharniere oder Gelenke unmittelbar auch auf den ersten Schwenkteil übertragen werden müssen.

Insgesamt ergibt sich also eine Trennwand für Duschen, die eine große Ein- und Ausstiegsöffnung ermöglicht, dennoch aber die Verwendung von pflegegünstigem Glas für ihre Einzelteile erlaubt, wobei gleichzeitig dennoch die Exaktheit der Führung der Schwenkteile und die Bedienbarkeit verbessert sind.

Besonders zweckmäßig ist es dabei , wenn das an der Schiene hängende Halteelement mit Abstand gegenüber dem freien vertikalen Rand des zweiten Schwenkteiles im Bereich der oberen Schmalseite befestigt und um den Überstand des zweiten Schwenkteiles gegenüber dem ersten Schwenkteil gegenüber dessen freien Rand zurückversetzt ist. Dies ergibt den erwünschten Ausgleich eines Teiles der von dem Halteelement aufzunehmenden Gewichtskräfte, so daß durch diese Maßnahme eine noch stärkere Entlastung der die übrigen Kräfte aufnehmenden Schwenkscharniere oder Gelenke erreicht wird.

Ausgestaltungen der erfindungsgemäßen Trennwand bezüglich des Halteelementes, der Schwenkteile, weiterer die Schwenkteile ergänzender Wandteile, der Betätigungsgriffe und der Halterung der Schiene sind Gegenstand der Ansprüche 3 bis 13. Die in diesen Ansprüchen angegebenen Merkmale und Maßnahmen verbessern die Bedienbarkeit und Langlebigkeit der Trennwand und der ihr zugehörenden Teile. So bleiben Montage und Bauaufwand in Grenzen, weil die unteren horizontalen Ränder der Schwenkteile frei hängen können, da sie durch ihre Scharniere und die Schiene sowie die Halterung und die daran vorgenommene Gewichtsverteilung präzise geführt und gehalten sind.

Fehlbedienungen können durch den Anschlag an einem der Schwenkteile gegenüber der Schiene verhindert werden, während andererseits die Vielseitigkeit erhöht werden kann, wenn nach beiden Seiten schwenkbare Scharniere vorgesehen sind.

Ein zusätzlich fest installierter Wandabschnitt, sei es etwa in der Ebene der geschlossenen Falttüre, sei es im Winkel dazu, seien es auch beide Arten solcher festen Wandabschnitte, kann zurwenigstens teilweise gebäudeunabhängigen Installierung der Schiene ausgenutzt werden, so daß bauseitige Toleranzen und Ungenauigkeiten bei der Installierung der Schiene nur eine untergeordnete Rolle spielen, dennoch aber die gewünschte präzise Führung der Schwenkteile erreicht werden kann.

Eine unmittelbare Verankerung der Scharniere oder Gelenke des ersten Schwenkteiles an einer Gebäudewand vermindert den Aufwand gegenüber einer Lösung, bei welcher zunächst ein Träger oder dergleichen an der Gebäudewand befestigt werden muß , um die Scharniere oder Gelenke aufzunehmen.

Eine Schiene mit Innenhöhlung erlaubt eine unmittelbare Übertragung der Aufhängekräfte von einem Fahrgestell auf den zweiten Schwenkteil bei gleichzeitigem Schutz für das innerhalb der Innenhöhlung der Schiene befindliche Fahrgestell des Halteelementes.

Nachstehend ist die Erfindung mit ihren ihr als wesentlich zugehörenden Einzelheiten anhand der Zeichnung in mehreren Ausführungsbeispielen näher erläutert.

Es zeigt:
- Fig. 1: in schaubildlicher Darstellung eine erfindungsgemäße Trennwand für eine Dusche, die beispielsweise an einer Badewanne od. dgl. nur teilweise absuzchirmenden Dusche zu installieren ist.
- Fig. 2: eine Draufsicht der Trennwand gem. Fig. 1 mit in Schließstellung und in teilweiser Öffnungsposition befindlichen Schwenkteilen,
- Fig. 3: eine schaubildliche Darstellung einer erfindungsgemäßen Trennwand einer in einer Nische zu installierenden Dusche,
- Fig. 4: eine Draufsicht zu Fig. 3 mit sich in das Innere der Nische öffnender Falttüre,
- Fig. 5: in schaubildlicher Darstellung eine Duschkabine, bei welcher eine Trennwand durch zwei Schwenkteile gebildet ist und zusätzlich eine etwa rechtwinklig dazu angeordnete feste Trennwand vorgesehen ist, zum Installieren einer Duschkabine in einer Gebäudeecke,
- Fig. 6: eine Draufsicht zu Fig. 5, wobei die Schwenkteile in das Innere der Duschkabine schwenkbar sind,
- Fig. 7 bis 12: den Fig. 1 bis 6 entsprechende Darstellungen, wobei jedoch die Schwenkteile der Trennwand zum Öffnen aus der Kabine herausschwenkbar sind,
- Fig. 13: in schaubildlicher Darstellung eine Trennwand mit zwei Schwenkteilen und einem diese fortsetzenden festen Wandstück, um beispielsweise eine Nische gem. Fig. 2 vollständig abschließen zu können,
- Fig. 14: eine Draufsicht der Trennwand gem. Fig. 13,
- Fig. 15: in schaubildlicher Darstellung eine Duschkabine, bei welcher die als Falttüre ausgebildete Trennwand eine feste Fortsetzung hat, zu welcher eine weitere feste Wand im Winkel angeordnet ist, für eine Installierung der Duschkabine in einer Gebäudeecke,
- Fig. 16: eine der Fig. 15 entsprechende Draufsicht, wobei die beiden festen Wandstücke in einem stumpfen Winkel zueinander angeordnet sind,
- Fig. 17: in vergrößertem Maßstab einen horizontalen Schnitt durch die erfindungsgemäße Trennwand mit Draufsicht auf die Scharniere oder Gelenke, wobei der besseren Übersicht wegen die beiden Schwenkteil-Querschnitte verkürzt dargestellt sind,
- Fig. 18: eine der Fig. 17 entsprechende Darstellung, wobei zusätzlich etwa in Fortsetzung der aus Schwenkteilen gebildeten Trennwand ein festes Wandstück vorgesehen ist, das sich mit dem zweiten Schwenkteil überlappt,
- Fig. 19: eine Draufsicht der erfindungsgemäßen, aus zwei Schwenkteilen gebildeten Trennwand für Duschen, wobei die Schließstellung in durchgezogenen Strichen und die Offenstellung gestrichelt dargestellt sind, mit der Anordnung von Handgriffen,
- Fig. 2o: eine Ansicht des oberen Randbereiches der erfindungsgemäßen Trennwand mit einem an einer Schiene angeordneten Halteelement zum Anhängen des zweiten Schwenkteiles,
- Fig. 21: einen Schnitt durch die Schiene im Bereich des Halteelementes mit einer Ansicht dieses Halteelementes,
- Fig. 22: eine der Fig. 2o entsprechende Darstellung, wobei zusätzlich zu dem Halteelement ein Anschlag an dem zweiten Schwenkteil zur Begrenzung des Schwenkweges gegen die Schiene vorgesehen ist,
- Fig. 23: eine um 9o° gedrehte Ansicht des Anschlages von Fig. 22 in seiner Gebrauchsstellung sowie
- Fig. 24: einen Querschnitt durch die Anordnung der Schiene und des Halteelementes, wobei die Schiene teilweise an einem festen Wandteil gem. Fig. 13, 15 oder 18 abgestützt ist.

In dem im folgenden beschriebenen verschiedenen Ausführungsbeispielen werden jeweils übereinstimmende Teile oder einander entsprechende Teile mit übereinstimmenden Bezugszeichen versehen.

Eine im ganzen mit 1 bezeichnete Trennwand für Duschen weist jeweils zwei in Form einer Falttüre gegeneinander und gegenüber einer festen Lagerung 2 bewegbare Schwenkteile 3 und 4 auf, wobei ein erster Schwenkteil 3 mit einem vertikalen Längsrand 5 schwenkbar an der festen Lagerung 2, in allen dargestellten Ausführungsbeispielen einer Gebäudewand, angeordnet ist und an seinem der festen Lagerung 2 bzw. der Gebäudewand abgewandten vertikalen Längsrand 6 die Schwenklagerung 7 für den zweiten, beim Öffnen in entgegengesetzter Richtung zu ihm bewegbaren Schwenkteil 4 trägt. Jeweils in den Figuren 2, 4, 6, 8, 1o, 12, 14, 16 und auch 19 sind entsprechende Schwenkpositionen dargestellt, während vor allem die schaubildlichen Darstellungen der Trennwand 1 die Schwenkteile 3 und 4 jeweils in Schließstellung zeigen, in welcher sie - z.B. gem. Fig. 17 und 18 sowie der mit durchgezogenen Strichen ausgeführten Darstellung der Fig. 19 - miteinander fluchten.

Die beiden Schwenkteile 3 und 4 bestehen jeweils aus Glas, was durch ihre Dicke beispielsweise in den Fig. 21, 23 und 24 sowie auch in Fig. 17 bis 19 angedeutet ist.

In schaubildlichen Darstellungen der Trennwand 1, vor allem aber auch in den Figuren 2o bis 24 ist erkennbar, daß oberhalb der Schwenkteile 3, 4 eine Schiene 8 angeordnet ist und daß der zweite Schwenkteil 4 mittels wenigstens eines Halteelementes 9 an dieser Schiene 8 aufgehängt ist, welches Halteelement 9 relativ zu der Schiene 8 verschiebbar und mit seinem an dem Schwenkteil 4 angreifenden Verankerungselement 1o drehbar ist. Somit werden die Schwenkteile 3 und 4 nicht nur von der festen Lagerung 2 und der Schwenklagerung 7 getragen, was aufgrund des Gewichtes von aus Glas bestehenden Schwenkteilen zu einem erheblichen Aufwand bei diesen Lagerungen führen würde. Vielmehr werden die auftretenden Gewichtskräfte in vorteilhafter Weise zu einem großen Teil in eine oberhalb der Schwenkteile 3 und 4 befindliche Schiene 8 geleitet.

Gemäß den Figuren 21 und 24 ist dabei die Schiene 8 für das Halteelement 9 vertikal über den Schmalseiten der Schwenkteile 3 und 4 in Schließstellung der Falttüre angeordnet. Dadurch wird vermieden, daß durch die Aufhängekräfte Momente an der Schiene 8 und/oder dem Halteelement 9 bzw. dem oberen Rand 11 des oder der Schwenkteile auftreten.

In allen Ausführungsbeispielen ist vorgesehen, daß das an der Schiene 8 hängende Halteelement 9 mit Abstand gegenüber dem freien vertikalen Rand 12 des zweiten Schwenkteiles 4 im Bereich der oberen Schmalseite 11 befestigt ist. Der dadurch entstehende Überstand 13 an dem zweiten Schwenkteil 4 verbessert dabei die Statik, weil somit schon an dem Aufhänge-oder Halteelement 1o mindestens ein Teil des Gewichtes wenigstens des zweiten Schwenkteiles 4 aufgenommen werden kann, wobei das Halteelement 1o das Gewicht eines Schwenkteil-Bereiches alleine tragen kann, welches etwa der doppelten Breite dieses Überstandes 13 entspricht.

In den Draufsichten der erfindungsgemäßen Trennwand 1 und vor allem in Fig. 19 erkennt man, daß der Horizontal-Querschnitt des zweiten Schwenkteiles 4 länger als der des ersten Schwenkteiles 3 ist. In Bereich des Überstandes 13 des zweiten Schwenkteiles 4 gegenüber dem ersten Schwenkteil 3, welcher Überstand 13 bei gefalteter Trennwand 1 deutlich erkennbar und in Fig. 19 dargestellt ist, ist ein Handgriff 14 od. dgl. für die Betätigung der Falttüre von dem die Schwenklagerung 7 bildenden Mittelscharnieren abgewandten Randbereich her angeordnet. Figur 19 macht deutlich, daß diese Anordnung durch den Überstand 13 möglich ist, weil zwischen dem Überstand 13 und der festen Lagerung 2 ein Hohlraum entsteht, der vor allem auch durch den ersten Schwenkteil 3 verursacht wird. Dieser Hohlraum wird nun auf die beschriebene Weise für die Anordnung eines Griffes 14 ausgenutzt, der somit die Betätigung dieser Trennwand insbesondere beim Verschwenken erleichtert.

Im Ausführungsbeispiel ist dabei das Halteelement 9 um den Überstand 13 des zweiten Schwenkteiles 4 gegenüber dem ersten Schwenkteil 3 gegenüber dessen freiem Rand 12 zurückversetzt. Somit entspricht der Überstand 13 zur Unterbringung des Griffes 14 im Ausführungsbeispiel genau dem zuvor schon erwähnten Überstand 13, um welchen das Halteelement 9 von dem Rand 12 zurückversetzt ist. Daraus ergibt sich ein weiterer Vorteil für die gesamte Geometrie, weil nämlich dann das Halteelement 9 ohne Probleme an der oberhalb verlaufenden Schiene 8 verschoben werden kann, so daß das Halteelement 9 in allen End- und Zwischenstellungen immer in derselben Ebene verbleibt, die der Trennwand in ihrer Schließstellung entspricht.

Gemäß Fig. 21 und 24 weist das Halteelement 9 einen vertikalen Gewindebolzen 15 als Verbindung zwischen einem an der Scheine 8 angreifenden Gleit- oder Fahrgestell 16 zu dem Verankerungselemenmt 1o an der Glasscheibe des zweiten Schwenkteiles 4 auf. Dieser Gewindebolzen 15 ist relativ zu dem Fahrgestell 16 um seine vertikale Achse drehbar, so daß er aufgrund seiner Gewindesteigung eine Höhenverstellung des Verankerungselementes 1o bewirkt. Somit kann über das Halteelement 9 und das Verankerungselement 1o eine Justierung des Bereiches des freien Randes 12 des zweiten Schwenkteiles 4 durchgeführt werden, um z.B. Spiele in den Schwenklagerungen 2 und 7 auszugleichen. Gleichzeitig erkennt man, daß der Bolzen 15 mit einem axialen Drehlager 17 an dem Verankerungselement 1o angreift, um beim Verschieben des Halteelementes 9 die gleichzeitig erfolgende Verschwenkung des Schwenkteiles 4 zu ermöglichen. Die erwähnte Justiermöglichkeit ergibt sich vor allem dadurch, daß der Gewindebolzen 15 an dem Fahrgestell 16 der Schiebeführung mit seinem Gewinde an einem Gegengewinde angreift und - wie bereits erwähnt - für die Höhenjustierung des Drehlagers 17 relativ zu dem Fahrgestell 16 und auch dem verankerungselement 1o verdrehbar ist. Eine besondere Sicherung der jeweils eingestellten Höhenjustierung ist aufgrund der Selbsthemmung des Gewindes in der Regel nicht erforderlich, jedoch könnte natürlich zusätzlich eine Kontermutter vorgesehen werden.

Aus Fig. 21 und 24 geht außerdem hervor, daß die unteren horizontalen Ränder der beiden schwenkbaren Teile 3 und 4 im wesentlichen freihängen, was für die Verschwenkung dieser Schwenkteile vorteilhaft ist, da dann in diesem Bereich keine zusätzlichen Führungsmittel benötigt werden. Dennoch ergibt sich durch die Schwenklagerungen 2 und 7 sowie die Aufhängung mit dem Halteelement 9 an der Schiene 8 eine genügend präzise Führung der Schwenkteile 3 und 4, um die Bedienbarkeit ähnlich komfortabel wie bei einer Schiebetüre zu gestalten, wobei aber nun eine größere Öffnung von den beiden Schwenkteilen 3 und 4 überdeckt werden kann.

Um eine Überlastung der Scharniere 2 und/oder 7 vor allem beim Schließen der Falttüre und bei unbeabsichtigtem Druck insbesondere in den Bereich der Mittelscharniere 7 zu vermeiden, kann gemäß Fig. 22 und 23 zwischen einem der Schwenkteile, in diesem Ausführungsbeispiel dem Schwenkteil 4, und der Schiene 8 ein die Verschwenkung entgegen der Soll-Schwenkrichtung sperrender Anschlag 18 vorgesehen sein, der dabei an dem Schwenkteil 4 befestigt ist und über dessen oberen freien Rand 11 so hoch hinausragt, daß er bis auf die Höhe der Schiene 8 reicht, was man vor allem in Fig. 23 erkennt. Zusätzlich oder stattdessen könnte aber auch an den die beiden Schwenkteile 3 und 4 verbindenden Scharnieren 7 ein entsprechender Anschlag vorgesehen sein, der eine zu starke Verschwenkung an diesen Scharnieren 7 verhindert.

Es sind jedoch andererseits Fälle denkbar, bei denen eine beliebige Betätigung der Schwenkteile in der einen und anderen Richtung erwünscht sein können, also sowohl aus der Duschkabine heraus als auch in die Duschkabine hinein, so daß beispielsweise gleichzeitig an ein und derselben Trennwand 1 die in Fig. 2 und Fig. 8 angedeutete Betätigungsrichtung möglich ist. Die kann dadurch erreicht werden, daß nach beiden Seiten schwenkbare Scharniere sowohl zwischen den beiden Schwenkteilen 3 und 4 als auch an dem ersten Schwenkteil 3 vorgesehen sind und die unteren Ränder oberhalb des Niveaus des oberen Randes einer Duschtasse, Badewanne od, dgl. verlaufen.
Für eine gute Übertragung der erforderlichen Kräfte zum gleichzeitigen Verschieben und Verschwenken der Schwenkteile 3 und 4 ist es in vorteilhafter Weise in den dargestellten Ausführungsbeispielen vorgesehen, daß an der in zusammengefaltetem Zustand außenliegenden Oberfläche des zweiten Schwenkteiles 4 wenigstens zwei beabstandete Handgriffbereiche, in den dargestellten Fällen ein dem freien Rand naher Handgriff 19 und ein bis in den Faltbereich reichender zweiter Handgriff 2o vorgesehen sind. Der dem freien Rand 12 nahe Handgriff 19 liegt dabei dem Handgriff 14 auf der gegenüberliegenden Oberseite dieses Schwenkteiles 4 unmittelbar gegenüber und befindet sich domit in dem Bereich des Überstandes 13 dieses Schwenkteiles 4, so daß der Kraftangriff am Handgriff 19 unter demselben Hebelarm wie an dem Handgriff 14 erfolgt. Da der Handgriff 14 jeweils auf der Seite des Schwenkteiles 4 angeordnet ist, wo auch der Schwenkteil 3 in Offenstellung angeordnet ist, genügt eine Zugkraft an diesem Handgriff, um unter günstigem Hebelarm die beiden Schwenkteile in Schließstellung zu bringen. Aus der gestreckten Schließlage heraus ist jedoch ein umgekehrter Druck gegen den Handgriff 19 kaum ausreichend, weil schon bei der ersten Bewegung auch eine gewisse Verschwenkung erforderlich ist. Dabei ist dann der zusätzliche Handgriff 2o hilfreich. Da dieser Handgriff 2o in Offenstellung auf der dem Schwenkteil 3 abgewandten Seite des zweiten Schwenkteiles 4 liegt, ist für ihn genügend Platz vorhanden.

In den Ausführungsbeispielen gemäß den Figuren 13 bis 16 und Fig. 18 ist in Fortsetzung zu der geschlossenen Falttüre, in Fig. 5, 6, 11 und 12 im Winkel zu der geschlossenen Falttüre und im Ausführungsbeispiel nach Fig. 15 und 16 sowohl in Fortsetzung als auch im Winkel zu der Falttüre ein fest installierter Wandabschnitt 21 bzw. 22 zum Begrenzen des Duschraumes vorgesehen, wenn dieser beispielsweise in einer Raumecke oder einer Nische untergebracht ist, deren Breite größer als die der Trennwand 1 ist. Dieser feste Wandabschnitt 21 und/oder 22 kann gemäß den dargestellten Ausführungsbeispielen dazu dienen, auf seinem oberen Rand 23 die Schiene 8 für das Halteelement 9 der Falttüre zu tragen. Dadurch kann soweit wie möglich vermieden werden, daß die Schiene 8 vor bauseitigen Toleranzen der Gebäudewände abhängig ist. Lediglich im Bereich der festen Lagerung 2 an einer Gebäudewand wird die Schiene zweckmäßigerweise auch mit dieser Gebäudewand verbunden. Ist jedoch auch im Bereich der Schwenklagerung 2 noch ein fester Wandabschnitt insbesondere in Fortsetzung und/oder im Winkel zu der Trennwand 1 vorgesehen, könnte die Schiene 8 völlig unabhängig von Gebäudewänden installiert und nur von festen Wandabschnitten getragen werden. In den dargestellten Ausführungsbeispielen befindet sich der in Fortsetzung zur Trennwand 1 angeordnete feste Wandabschnitt 21 im Bereich des freien Randes 12 des zweiten Schwenkteiles 4. Dabei ist es vorteilhaft, wenn dieser etwa in Fortsetzung der geschlossenen Falttüre angeordnete Wandabschnitt 21 in Schließstellung vom freien Rand 12 des zweiten Schwenkteiles 4 überlappt ist und zwar bevorzugt auf dem Duschraum zugewandten Innenseite der Duschkabine, wobei zur Abdichtung der Überlappung eine Lippendichtung 24 od. dgl. vorgesehen sein kann, wie es Fig. 18 zeigt. In Fig. 11, 13 und 15 ist dargestellt, daß der Endbereich der Schiene 8, der von einem der festen Wandteile 21 oder 22 getragen wird, mit Abstand vor der zugehörigen Gebäudewand endet.
Wie bereits erwähnt, ist in diesen Fällen aber das andere Ende der Schiene 8 an dem festen Lager 2, im Ausführungsbeispiel der entspechenden Gebäudewandung verankert, wo die festen Schwenkscharniere des ersten Schwenkteiles 3 ebenfalls befestigt sind. Diese sind gemäß Fig. 17 bis 2o unmittelbar an der Gebäudewand 2 verankert und der diesen Scharnieren nahe Rand des ersten Schwenkteiles 3 hat eine bei der Schließstellung der Falttüre an der Gebäudewand 2 anliegende Lippendichtung 25. Diese behindert die Schwenkbewegung nicht, sorgt aber in Schließstellung für einen spritzwasserdichten Abschluß.

Gemäß Fig. 21, 23 und 24 hat die Führungsschiene 8 eine Innenhöhlung 26, innerhalb welcher Gleitelemente bzw. im Ausführungsbeispeil Rollen 27 des Fahrgestelles 16 des Halteelementes 9 verschiebbar sind. Dadurch sind diese Rollen 27 und das Fahrgestell 16 weitestgehend umschlossen und gegen Spritwasser geschützt, es ergibt sich ein gefälliges Aussehen und dennoch können die vertikalen Kräfte zum Aufnehmen eines Teiles des Gewichtes der Trennwand 1 unmittelbar und ohne Momente auf die Schiene 8 übertragen werden.

Es sei noch erwähnt, daß die zusätzlichen Wandabschnitte 21 und 22 aus demselben Werkstoff wie die Schwenkteile 3 und 4 der Trennwand 1 bestehen können. Es ergibt sich dann insgesamt eine Duschkabine, die sehr gut gepflegt werden kann, alle Vorteile einer Glasausführung aufweist, insbesondere an den einzelnen Teilen weitestgehend rahmenlos gestaltet werden kann und dennoch eine leichtgängige und gute Bedienbarkeit ähnlich wie eine Schiebetüre erlaubt; dennoch ergibt sich in vorteilhafter Weise eine wesentlich größere Ein- und Ausstiegsöffnung für eine Duschkabine, ohne daß die Schwenkscharniere an den Lagern 2 und/oder 7 durch das relativ große Gewicht der gläsernen Schwenkteile 3 und 4 und durch bei der Bedienung gegebenenfalls auftretende Zusatzkräfte überlastet werden. Sowohl die Scharniere 2 und 7 als auch das Verankerungselement 1o also auch ein eventueller Anschlag 18 können dabei in vorteilhafter Weise an den Glasplatten jeweils durch das Glas durchsetzende Bolzen und/oder den Glasrand übergreifende U-förmige Halterungen befestigt sein. Dabei lassen sich die eigentlichen Scharnierachsen dann in der gewünschten Weise durch die Scharnier-Beschläge auf die gewünschte Seite der Schwenkteile, zweckmäßigerweise jeweils die Seite bringen, in deren Richtung die Schwenkteile beim Öffnen bewegt werden. Die können also gegenüber den Oberflächen der Schwenkteile einen gewissen Abstand haben.

## Patentansprüche

1. Trennwand (1) für Dusche mit wenigstens zwei in Form einer Falttüre gegeneinander und gegenüber einer festen Lagerung (2) bewegbaren Schwenkteilen (3, 4), wobei ein erster Schwenkteil (3) mit einem vertikalen Längsrand (5) schwenkbar an der festen Lagerung (2), insbesondere einer Gebäudewand, angeordnet ist und an seinem der festen Lagerung (2) abgewandten vertikalen Längsrand (6) die Schwenklagerung (7) für den zweiten, beim Öffnen in entgegengesetzter Richtung zu ihm schwenkbaren Schwenkteil (4) trägt, wobei oberhalb der Schwenkteile (3,4) eine Schiene (8) angeordnet ist und der zweite Schwenkteil (4) mittels wenigstens eines Halteelementes (9) an der Schiene (8) geführt und aufgehängt ist, welches Halteelement (9) relativ zu der Schiene (8) verschiebbar und mit seinem an dem Schwenkteil (4) angreifenden Verankerungselement (10) drehbar ist, die beiden Schwenkteile (3, 4) aus rahmenlosen Glasscheiben bestehen und ihre unteren horizontalen Ränder frei hängen, **dadurch gekennzeichnet,** daß der Horizontal-Querschnitt des zweiten Schwenkteiles (4) um einen Überstand (13) länger als der des ersten Schwenkteiles (3) ist, daß im Bereich des seitlichen Überstandes (13) des zweiten Schwenkteiles (4) gegenüber dem ersten Schwenkteil (3) unter dem oberen Rand (11) des zweiten Schwenkteiles (4) ein Handgriff (14) oder dergleichen für die Betätigung der Falttüre von der den Mittelscharnieren (7) abgewandten Seite her angeordnet ist und daß an der in zusammengefaltetem Zustand außenliegenden Oberfläche des zweiten Schwenkteiles (4) ein in den Faltbereich reichender zweiter Handgriff (2o) vorgesehen ist.

2. Trennwand nach Anspruch 1, dadurch gekennzeichnet, daß das an der Schiene (8) hängende Halteelement (9) mit Abstand gegenüber dem freien vertikalen Rand (12) des zweiten Schwenkteiles (4) im Bereich der oberen Schmalseite (11) befestigt und um den Überstand (13) des zweiten Schwenkteiles (4) gegenüber dem ersten Schwenkteil (3) gegenüber dessen freiem Rand (12) zurückversetzt ist.

3. Trennwand nach Anspruch 1 oder 2, dadurch gekennzeichnet, daß das Haltelement (9) einen vertikalen Gewindebolzen (15) als Verbindung zwischen einem an der Schiene (8) angreifenden Gleit- oder Fahrgestell (16) zu dem Verankerungselement (1o) an der Glasscheibe aufweist, welcher Gewindebolzen (15) relativ zu dem Fahrgestell (16) um eine vertikale Achse drehbar ist und mit einem axialen Drehlager (17) an dem Verankerungselement (1o) angreift.

4. Trennwand nach einem der Ansprüche 1 bis 3, dadurch gekennzeichnet, daß der Gewindebolzen (15) an dem Fahrgestell (16) der Schiebeführung mit seinem Gewinde an einem Gegengewinde angreift und für eine Höhenjustierung des Drehlagers (17) relativ zu dem Fahrgestell verdrehbar ist.

5. Trennwand nach einem der Ansprüche 1 bis 4, dadurch gekennzeichnet, daß an den die beiden Schwenkteile (3, 4) verbinden Scharnieren (7) und/oder zwischen einem der Schwenkteile (4) und der Schiene ein die Verschwenkung entgegen der Soll-Schwenkrichtung sperrender Anschlag (18) vorgesehen ist.

6. Trennwand nach einem der Ansprüche 1 bis 5, dadurch gekennzeichnet, daß nach beiden Seiten schwenkbare Scharniere sowohl zwischen den beiden Schwenkteilen (3, 4) als auch an dem ersten Schwenkteil (3) vorgesehen sind und die unteren Ränder oberhalb des Niveaus des oberen Randes eine Duschtasse, Badewanne od. dgl. verlaufen.

7. Trennwand nach einem der Ansprüche 1 bis 6, dadurch gekennzeichnet, daß an der in zusammengefaltetem Zustand außenliegenden Oberseite des zweiten Schwenkteiles (4) wenigstens zwei beabstandete Handgriffbereiche, vorzugsweise ein dem freien Rand (12) naher Handgriff (19) und der in den Faltbereich reichende zweite Handgriff (2o) vorgesehen sind.

8. Trennwand nach einem der Ansprüche 1 bis 7, dadurch gekennzeichnet, daß der dem freien Rand (12) nahe Handgriff (19) dem Handgriff (14) auf der gegenüberliegenden Seite dieses Schwenkteiles (4) unmitellbar gegenüberliegt und sich somit in dem Bereich des Überstandes (13) dieses Schwenkteiles (4) gegenüber dem ersten Schwenkteil befindet.

9. Trennwand nach einem der Ansprüche 1 bis 8, dadurch gekennzeichnet, daß in Fortsetzung und/oder im Winkel zu der geschlossenen Falttüre ein fest installierter Wandabschnitt (21, 22) zum Begrenzen des Duschraumes vorgesehen ist, auf dessen oberem Rand (23) vorzugsweise die Schiene (8) für das Halteelement (9) der Falttüre verankert ist.

10. Trennwand nach Anspruch 9, dadurch gekennzeichnet, daß ein etwa in Fortsetzung der geschlossenen Falttüre angeordneter Wandabschnitt (21) in Schließstellung vom freien Rand (12) des zweiten Schwenkteiles (4) der Falttüre überlappt, vorzugsweise auf der dem Duschraum zugewandten Innenseite der Duschkabine überlappt ist.

11. Trennwand nach einem der vorstehenden Ansprüche, dadurch gekennzeichnet, daß der Endbereich der Schiene (8) der von einem festen Wandteil (21, 22) getragen ist, mit Abstand vor der zugehörigen Gebäudewand endet und daß das andere Ende der Schiene (8) an dem festen Lager (2), insbesondere der Gebäudewandung verankert ist, wo die festen Schwenkscharniere des ersten Schwenkteiles (3) befestigt sind.

12. Trennwand nach einem der vorstehenden Ansprüche, dadurch gekennzeichnet, daß die festen Scharniere des ersten Schwenkteiles unmittelbar an der Gebäudewand 92) verankert sind und der diesen Scharnieren nahe Rand des ersten Schwenkteiles (3) eine bei Schließstellung der Falttüre an der Gebäudewand (2) anliegende Lippendichtung (25) od. dgl. trägt.

13. Trennwand nach einem der vorstehenden Ansprüche, dadurch gekennzeichnet, daß die Führungsschiene (8) eine Innenhöhlung (26) hat, innerhalb welcher Gleitelemente und/oder Rollen (27) des Fahrgestelles (16) des Halteelementes (9) verschiebbar sind.

## Claims

1. A shower partition (1) including at least two swinging elements (3, 4) which are movable in the form of a folding door towards one another and relative to a fixed mounting (2), a first swinging element (3) with a vertical longitudinal edge (5) being arranged in a swingable condition at the fixed mounting (2), particularly at a wall of the building, and further at the vertical longitudinal edge (6) thereof averted from the fixed mounting (2) bearing the swivel mounting (7) for the second swinging element (4) which, when being opened, is adapted to swing in an opposite direction to the first one, a track (8) being arranged above the swinging elements (3, 4) and the second swinging element (4) being guided at and suspended from the track (8) by means of at least one holding element (9) slidable relative to the track (8), said holding element (9) having an anchoring element (10) which engages the swinging element (4) and renders the holding element (9) capable of turning, the two swinging elements (3, 4) being composed of frameless panes of glass and their lower horizontal edges being freely suspended, **characterized in that** the horizontal cross section of the second swinging element (4) exceeds that of the first swinging element (3) in length by a projection (13), that in the area of the lateral projection (13) of the second swinging element (4) relative to the first swinging element (3) a handle (14) or the like for manipulating the folding door from the side averted from the centre hinges (7) is arranged under the upper edge (11) of the second swinging element (4), and that on that surface of the second swinging element (4) which is external in the folded condition there is a second handle (20) provided extending into the folding area.

2. A partition as claimed in claim 2, characterized in that the holding element (9) depending from the track (8) is affixed in spaced relationship to the free vertical edge (12) of the second swinging element (4) in the area of the upper narrow side (11) and is set back from the free edge (12) of said second swinging element (4) to the extent of the excess length or projection (13) of the second swinging element (4) compared to the first swinging element (3).

3. A partition as claimed in claim 1 or claim 2, characterized in that the holding element (9) has a vertical threaded bolt (15) as the tie between a glider or carriage (16) engaging the track (8) and the anchoring element (10) on the glass pane, said threaded bolt (15) being turnable relative to the carriage (16) about a vertical axis and engaging the anchoring element (10) with an axial pivot bearing (17).

4. A partition as claimed in any one of claims 1 to 3, characterized in that the threaded bolt (15) at the carriage (16) of the slideway has its thread engaging a counter-thread and is twistable relative to the carriage for the vertical adjustment of the pivot bearing (17).

5. A partition as claimed in any one of claims 1 to 4, characterized in that a stop (18) stopping the horizontal swing counter to the desired direction of swing is provided at the hinges (7) connecting the two swinging elements (3, 4) and/or between one of the swinging elements (4) and the track.

6. A partition as claimed in any one of claims 1 to 5, characterized in that hinges swivelling in both directions are provided both between the two swinging elements (3, 4) and on the first swinging element (3) and the lower edges run above the level of the upper edge of a shower tray, bathtub or the like.

7. A partition as claimed in any one of claims 1 to 6, characterized in that at least two spaced handle areas are provided on that surface of the second swinging element (4) which is external in the folded condition, preferably a handle (19) near the free edge (12) and the second handle (20) extending into the folding area.

8. A partition as claimed in any one of claims 1 to 7, characterized in that the handle (19) near the free edge (12) lies directly opposite the handle (14) on the opposite side of said swinging element (4) and is thus located in the area of the projection (13) of said swinging element (4) relative to the first swinging element.

9. A partition as claimed in any one of claims 1 to 8, characterized in that a fixed wall segment (21, 22) is provided to define the shower space and is in extension of and/or at an angle to the closed folding door, said fixed wall segment preferably having its upper edge (23) anchoring the track (8) for the holding element (9) of the folding door.

10. A partition as claimed in claim 9, characterized in that a wall segment (21) arranged approximately in extension of the closed folding door is overlapped in the closed position by the free edge (12) of the second swinging element (4) of the folding door, preferably on the inside of the shower cubicle, facing the shower space.

11. A partition as claimed in any one of the preceding claims, characterized in that the track (8) has its end area which is borne by a fixed wall portion (21, 22) terminating spaced before the associated wall of the building, and that the other end of the track (8) is anchored to the fixed mounting (2), particularly to the wall of the building, where the fixed swivel hinges of the first swinging element (3) are affixed.

12. A partition as claimed in any one of the preceding claims, characterized in that the fixed hinges of the first swinging element are anchored directly to the wall (2) of the building and that edge of the first swinging element (3) which is near said hinges bears a lip seal (25) or the like resting against the wall (2) of the building in the closed position of the folding door.

13. A partition as claimed in any one of the preceding claims, characterized in that the track (8) has an inside cavity (26) within which gliders and/or rollers (27) of the carriage (16) of the holding element (9) are slidable.

## Revendications

1. Cloison séparatrice (1) pour douche, avec au moins deux parties pivotantes (3,4) qui peuvent être déplacées l'une par rapport à l'autre et par rapport à un support fixe (2), à la manière d'une porte pliante, une première partie pivotante (3) étant montée par un bord longitudinal vertical (5) sur le support fixe (2), qui est notamment une paroi de bâtiment, et portant sur son bord longitudinal vertical (6) éloigné du support fixe (2) le palier de pivotement (7) pour la deuxième partie pivotante (4), qui peut être pivotée en direction opposée vers la première lors de l'ouverture, une glissière (8) étant disposée au-dessus des parties pivotantes (3,4), et la deuxième partie pivotante (4) étant guidée et suspendue à la glissière (8) par l'intermédiaire d'un élément de fixation (9) qui peut coulisser par rapport à la glissière (10) et qui peut tourner par son élément d'ancrage (10) agissant sur la partie pivotante (4), les deux parties pivotantes (3,4) étant constituées de vitres de verre sans cadre, et leurs bords horizontaux inférieurs étant librement suspendus,
**caractérisée** en ce que la section horizontale de la deuxième partie pivotante (4) est plus longue d'un porte-à-faux (13) que celle de la première partie pivotante (3), en ce qu'une poignée (14) ou similaire, pour l'actionnement de la porte pliante par le côté éloigné des charnières centrales (7), est disposée dans la région du porte-à-faux latéral (13) de la deuxième partie pivotante (4) par rapport à la première partie pivotante (3), sous le bord supérieur (11) de la deuxième partie pivotante (4), et en ce qu'une deuxième poignée (20), qui s'étend jusque dans la région de pliage, est prévue sur la surface de la deuxième partie pivotante (4) qui, à l'état replié, se trouve à l'extérieur.

2. Cloison séparatrice selon la revendication 1, caractérisée en ce que l'élément de fixation (9) suspendu à la glissière (8) est fixé à distance du bord vertical libre (12) de la deuxième partie pivotante (4), dans la région du côté étroit supérieur (11), et est en retrait par rapport au bord libre (12) du montant du porte-à-faux (13) de la deuxième partie pivotante (4) par rapport à la première partie pivotante (3).

3. Cloison séparatrice selon la revendication 1 ou 2, caractérisée en ce que l'élément de fixation (9) présente un axe fileté vertical (15), qui sert de moyen d'assemblage entre un coulisseau ou chariot (16) agissant sur la glissière (8) et l'élément d'ancrage (10) sur la vitre de verre, et qui est rotatif par rapport au chariot (16) autour d'un axe vertical et agit par un palier rotatif axial (17) sur l'élément d'ancrage (10).

4. Cloison séparatrice selon l'une des revendications 1 à 3, caractérisée en ce que l'axe fileté (15) agit, par son filetage, sur un filetage complémentaire du chariot (16) de guidage en coulissement, et est rotatif par rapport au chariot afin d'ajuster la hauteur du palier rotatif (17).

5. Cloison séparatrice selon l'une des revendications 1 à 4, caractérisée en ce qu'une butée (18), qui empêche le pivotement à l'encontre de la direction de pivotement allouée, est prévue sur les charnières (7) assemblant les deux parties pivotantes (3,4), et/ou entre une des parties pivotantes (4) et la glissière.

6. Cloison séparatrice selon l'une des revendications 1 à 5, caractérisée en ce que des charnières pouvant pivoter des deux côtés sont prévues tant entre les deux parties pivotantes (3,4) que sur la première partie pivotante (3), et les bords inférieurs s'étendent audessus du niveau du bord supérieur d'un bac de douche, baignoire ou similaire.

7. Cloison séparatrice selon l'une des revendications 1 à 6, caractérisée en ce qu'au moins deux parties de poignée distantes l'une de l'autre, de préférence une poignée (19) plus proche du bord libre (12) et la deuxième poignée (20) qui s'étend dans la région de pliage, sont prévues sur la face supérieure de la deuxième partie pivotante (4), qui se trouve à l'extérieur à l'état replié.

8. Cloison séparatrice selon l'une des revendications 1 à 7, caractérisée en ce que la poignée (19), qui est proche du bord libre (12), est directement opposée à la poignée (14) qui se trouve sur le côté opposé de cette partie pivotante (4), de sorte que la poignée (19) se trouve ainsi dans la région du porte-à-faux (13) de cette partie pivotante (4) par rapport à la première partie pivotante.

9. Cloison séparatrice selon l'une des revendications 1 à 8, caractérisée en ce qu'une partie de cloison (21,22), qui est installée fixement et qui est destinée à délimiter l'espace de douche, est prévue dans le prolongement et/ou en angle par rapport à la porte pliante fermée, la glissière (8) pour l'élément de fixation (9) de la porte pliante étant de préférence ancrée sur le bord supérieur (23) de cette partie de cloison (21,22).

10. Cloison séparatrice selon la revendication 9, caractérisée en ce qu'une partie de cloison (21), disposée approximativement dans le prolongement de la porte pliante fermée, est recouverte en position fermée par le bord libre (12) de la deuxième partie pivotante (4), en étant de préférence recouverte du côté intérieur de la cabine de douche, tourné vers l'espace de douche.

11. Cloison séparatrice selon l'une des revendications précédentes, caractérisée en ce que la région terminale de la glissière (8), qui est portée par une partie de cloison fixe (21,22), se termine à distance de la paroi de bâtiment associée, et en ce que l'autre extrémité de la glissière (8) est ancrée au support fixe (2), notamment la paroi de bâtiment, où sont fixées les charnières pivotantes fixes de la première partie pivotante (3).

12. Cloison séparatrice selon l'une des revendications précédentes, caractérisée en ce que les charnières fixes de la première partie pivotante sont directement ancrées sur la paroi de bâtiment (2), et le bord de la première partie pivotante (3) qui est proche de ces charnières porte un joint d'étanchéité à lèvre (25) ou similaire, qui s'applique contre la paroi de bâtiment (2) lorsque la porte pliante est fermée.

13. Cloison séparatrice selon l'une des revendications précédentes, caractérisée en ce que la glissière (8) présente une cavité intérieure (26), dans laquelle peuvent coulisser des éléments coulissants et/ou des galets (27) du chariot (16) de l'élément de fixation (9).
